# FASCICULE DE BREVET EUROPEEN

(11) **EP 0 112 742 B1**
(45) Date de publication et mention de la délivrance du brevet: **21.06.1989**
(21) Numéro de dépôt: 83402252.7
(22) Date de dépôt: 22.11.1983
(51) Int. Cl.: F41G 3/26

(54) **Simulateur d'entraînement au tir au canon de petit calibre sur cibles simulées**
Schiessübungssimulationsgerät für Kleinkaliberkanonen und simulierte Ziele
Gunnery training simulator for a small calibre weapon aiming at simulated targets

(30) Priorité: 30.11.1982 FR 8220044
(43) Date de publication de la demande: 04.07.1984
(73) Titulaire: THOMSON-CSF, 75008 Paris (FR)
(72) Inventeur: Chanforan, Henri, F-75379 Paris Cedex 08 (FR); Pelletier, Alain, F-75379 Paris Cedex 08 (FR)
(74) Mandataire: Desperrier, Jean-Louis

(56) Documents cités:
- EP-A- 0 100 719
- WO-A-81/01875
- DE-A- 2 658 501
- DE-A- 2 746 534
- FR-A- 2 141 124
- FR-A- 2 420 737
- FR-A- 2 500 148

## Description

Le présente invention se rapporte à l'entraînement au tir au canon de petit calibre sur des objectifs mobiles, principalement sur des objectifs aériens attaquant à basse altitude.

L'entraînement sur le terrain, ainsi que le tir réel, rencontrent pour des raisons évidentes de nombreuses difficultés telles que l'indisponibilité des terrains d'exercice, les consignes de sécurité à respecter, les temps morts dus aux déplacements jusqu'aux terrains et la préparation des tirs, les conditions météorologiques, et éventuellement la consommation de carburants onéreux.

Bien qu'un entraînement dans les conditions réelles reste indispensable, la tendance est actuellement de ne l'effectuer que lors d'une phase finale d'application, après une formation de base donnée en salle au moyen de simulateurs d'entraînement.

Ces simulateurs reproduisent les appareillages de tir avec leurs caractéristiques de fonctionnement et d'exploitation, de façon économique et avec suffisamment de réalisme et de fidélité. Un entraînement peut être ainsi donné de manière systématique et souple au moyen d'exercices reproductibles et sous la surveillance d'un minimum d'instructeurs.

Le simulateur selon l'invention a pour but la formation en salle des tireurs au pointage à l'estime et au tir, au moyen de canons munis de viseurs du type à "grille" de visée telle que représentée en figure 10.

Lors du pointage classique à l'aide d'un réticule, le tireur oriente le canon de façon à apercevoir l'objectif dans le viseur à un emplacement, par rapport à ce réticule, fonction des conditions du tir. De même, dans le cas d'une grille de visée, le tireur doit déterminer instinctivement où placer l'objectif par rapport aux différents cercles de cette grille.

Le simulateur est monté sur un canon, éventuellement dépourvu de son tube, et se trouve plus particulièrement associée au viseur à grille fe ce canon par des dispositifs optiques et par un moniteur de télévision.

Il va de soi que le simulateur peut être utilisé également sur un char, ou sur tout véhiculé équipé d'un canon.

Le simulateur fait apparaître dans le champ du viseur, une cible et un "point de visée" sur lequel le tireur, pour obtenir le bon pointage, doit amener la cible par orientation du canon. Le déclenchement du tir se traduit dans le viseur par l'apparition de traçantes dont les trajectoires sont conformes aux lois de la balistique. Un tir réussi est rendu par une surbrillance de la traçante au point d'impact avec la cible. Lorsque le tireur a acquis une certaine expérience, il peut estimer de lui-même dans quel cercle il doit placer la cible. Le point de visée est alors supprimé et l'exercice de pointage se termine uniquement avec la grille de visée.

Dans une demande de brevet déposée par la demanderesse, FR-A-2 500 148, on a décrit un simulateur d'entraînement au tir au canon de petit calibre à l'aide d'un tel point de visée. Ce toute simulateur concerne fois un entraînement sur des cibles réelles.

Selon une caractéristique de l'invention, . l'image de la cible et l'image du point de visée sont obtenues à partir de données fournies par un magnétoscope et formées de données analogiques de l'image de la cible, de données numériques représentant les coordonnées de la cible par rapport au canon; et de données numériques définissant les coordonnées du point de visée dans le viseur; ces ensembles de données ayant été enregistrées conjointement, image par image, sur une bande magnétique.

Un tel simulateur ayant principalement pour but l'entraînement au tir sur des cibles volant à basse altitude, il est indispensable que, suivant le site du canon, le sol puisse apparaître et se déplacer dans le viseur, mais se représentation peut être aussi simple que possible. En effet la durée du passage d'une cible est de l'ordre d'une vingtaine de secondes et le tireur, dont le regard est concentré sur la cible et sur la grille de visée, se repère instinctivement par rapport au sol, mais n'apporte aucune attenion à d'éventuels détails de celui-ci. La représentation du sol peut donc être limitée à la ligne d'horizon, à une ligne de crête, ou à des lignes de replis de terrain. Ces lignes seront par la suite toutes désignées par le terme de lignes d'horizon.

Selon une autre caractéristique de l'invention, le sol est représenté par des zones de luminance distinctes, dont les limites simulent des lignes d'horizon; ces lignes sont chacune déterminées par un ensemble de données numériques stockées dans une mémoire, et ces données sont toutes lues à chaque balayage d'une ligne de l'image fournie par le magnétoscope, à partir d'une durée initiale déterminée par la rotation du canon.

D'autres particularités et avantages de l'invention apparaîtront clairement dans la description suivante, présentée à titre d'exemple non limitatif, et faite en regard des figures annexées qui représentent:
-la figure 1, le schéma fonctionnel d'ensemble d'un simulateur d'entraînement selon l'invention;
-la figure 2, le schéma de l'ensemble EE de circuits électroniques de la figure 1;
-la figure 3, le schéma du générateur de lignes d'horizon GH de la figure 2;
-la figure 4, le schéma du générateur GD d'angle de dévers de la figure 3;

la figure 5, le schéma des circuits d'interface faisant partie du calculateur CN de la figure 2 et permettant d'alimenter le circuit GT de cette figure 5;
-la figure 6, le schéma de ce générateur de traçantes GT de la figure 2;
-la figure 7, une définition des angles d'orientation du canon, ainsi que des orientations des axes sensibles de capteurs liés au canon;
-la figure 8, une définition des coordonnées de la cible;
-la figure 9, le principle de la visée effectuée par le tireur au moyen du point de visée mis en coïncidence avec la cible dans le viseur;
-la figure 10, la grille de visée vue dans le viseur;
-la figure 11, une rafale de traçantes vues dans le viseur;
-la figure 12, une des images enregistrées de manière analogique sur bande magnétique et représentant une cible situé au centre des images;
-la figure 13, le point de visée, dans l'exemple une croix, dont les coordonnées dans le viseur Xv et Yv sont enregistrées sous forme de données numériques M et N en association avec les images de cible;
-la figure 14, trois zones de luminance distinctes correspondant à deux lignes d'horizon simulées fournies par le générateur d'horizon GH de la figure 3;
-la figure 15, la cible dans le viseur, ou sur l'écran des moniteurs, repérée par rapport aux axes centraux par ses coordonnées Xc et Yc;
-les figures 16 à 16c, la méthode d'obtention des lignes d'horizon à partir de données numériques Do à Dn mémorisées;
-la figure 17, des signaux relatifs à l'ensemble GD de la figure 4, et un signal de rotation en dévers 13 fourni par cet ensemble.

Le simulateur représenté en figure 1 comprend divers éléments, les un situés sur la canon, et les autres situés à proximité de celui-ci dans un poste d'instructeur non représente en tant que tel.

Sur le canon sont montés, un premier moniteur de télévision M01, des dispositifs optiques C et M, associées au viseur V du canon et au premier moniteur, et des capteurs de mouvement CP. Le déclenchement du tir simulé est commandé par le tireur au moyen de la commande de tir réel (par exemple une pédale) à laquelle pour l'entraînement a été associé un capteur électrique T. L'orientation du canon est effectuée par le tireur au moyen des commandes d'orientation hydrauliques propres au canon et non représentées.

Il va de soi que pour l'exercice le tube de canon, ou d'autres pièces relatives au tir réel, sont inutiles et peuvent être démontées.

Les éléments principaux de l'invention situés dans le poste d'instructeur comprennent un ensemble de circuits électroniques EE, un magnétoscope MA à cassette et un pupitre de commande PC.

Sur le canon, le viseur V est constitue, dans cet exemple de réalisation, par un viseur de type connu dit clair, dans lequel la visée est effectuée à travers une lame semi-réflechissante LR sur laquelle se réfléchit l'image d'une grille de visée. Les dispositifs optiques du simulateur comprennent un collimateur C, et un miroir M. L'image fournie par le moniteur est renvoyée à l'infini par le collimateur, et placée dans le champ du viseur V par le miroir M.

Le pupitre de commande PC permet à l'instructeur de diriger l'exercice, en affichant différentes données définissant les conditions du tir, et en contrôlant l'action du tireur. Il comprend notamment un second moniteur de télévision M02. L'ensemble électronique EE reçoit de magnétoscope MA un signal S4 qui transmet (sous une forme décrite ultérieurement): une image de cible, les coordonnées de la cible par rapport à l'emplacement du canon, les coordonnées du point de visée dans le viseur, et la synchronisation nécessaire. Le magnétoscope MA est relié à l'ensemble électronique EE par l'intermédiaire d'un correcteur de base de temps de type connu, non représenté.

Du canon, l'ensemble électronique EE reçoit un signal de commande de tir S2 fourni par le capteur T, et des signaux S3 orientation fournis par les capteurs CP. Il reçoit en outre des signaux S6 d'initialisation et de commande fournis par le pupitre PC.

L'ensemble électronique EE fournit au premier moniteur M01 un signal S1, et au second monitor M02 un signal S5. Ces deux signaux transmettent des images de la cible, du point de visée, des traçantes, et des lignes d'horizon. L'image du point de visée peut cependant être supprimée du signal S1 par l'instructeur. L'ensemble EE fournit en outre aux deux moniteurs un signal S7 de synchronisation mélangée et décalée en fonction des mouvements relatifs de la cible et du canon.

Les angles d'orientation du canon, ainsi que les directions des axes sensibles des capteurs de mouvement, sont définis par la figure 7.

L'axe To' du canon fait un angle de site E avec sa projection Th sur le plan horizontal. Il est perpendiculaire à l'axe des tourillons Tt.

En l'absence de dévers, l'axe des tourillons se trouve dans le plan horizontal, et dans la direction Tt' perpendiculaire à To' et à Th. En cas de dévers, l'axe des tourillons Tt fait un angle F avec la direction Tt', ce qui correspond à une rotation d'un angle F de l'axe du canon sur lui-même. La valeur de cet angle a été exagérée sur la figure. Elle ne dépasse pas en réalité quelques degrés.

L'orientation du canon est définie de plus par un angle A dans le plan tTo' formé par l'axe du canon et l'axe des tourillons. Cet angle est mesuré à partir de la position de base du canon à l'initialisation.

Les capteurs de mouvement se composent d'un gyromètre G et de deux inclinomètres 11 et 12, représentés simplement par leurs axes sensibles.

L'inclinomètre 11 fournit un signal INC1 dont l'amplitude est proportionnelle à sin E. Son axe est parallèle à l'axe du canon. L'inclinomètre 12 fournit un signal INC2 d'amplitude proportionnelle au produit sin F cos E. Le gyromètre G fournit un signal GYR d'amplitude proportionnelle à dA/dt. Son axe est perpendiculaire à l'axe du canon et à celui des tourillons.

Les cibles fictives sur lesquelles les exercices de tir sont effectués sont supposées suivre des trajectoires prédéterminées par rapport à l'emplacement du tireur.

Les données qui déterminent ces exercices sont enregistrées sur des bandes magnétiques en cassettes. Chaque bande d'une durée de 20 à 60 minutes est formée de séquences correspondant chacune à un passage de cible.

Les données enregistrées sont formées par des données analogiques et par des données numériques.

Les données analogiques comprennent un signal vidéo qui représente la cible, et des signaux standard de synchronisation.

Les données numériques comprennent les coordonnées de la cible dans l'espace et par rapport au canon, et les coordonnées du point de visée dans le viseur. Ces données sont enregistrées en association avec les images pendant les suppressions de trame.

La cible (figure 12) est située au centre des images enregistrées, mais sa grandeur et son attitude évoluent en fonction de son déplacement sur sa trajectoire simulée, c'est-à-dire d'une image à la suivante. Les coordonnées de la cible, constituées par des angles G, B et une distance Dc par rapport au tireur, sont représentées sur la figure 8.

Les données numériques enregistrées, qui les représentent sont formées de suites de valeurs comprenant, d'une part les premières valeurs des angles concernés, puis leurs incréments associés respectivement aux images successives et telles que:
B1, dB2, dB3, dB4 ...
G1, dG2, dG3, dG4 ...
et d'autre part les valeurs successives correspondantes de la distance:
D1, D2, D3 ...

Le point de visée est défini par la figure 9. L'axe To' du canon est orienté par le tireur de manière que la ligne de visée Tv, définie par le point de visée Pv dan le viseur, rencontre la cible C. Lorsque la coïncidence entre le point de visée et la cible est obtenue, le tireur déclenche le tir. Les angles M et N, entre la ligne de visée et l'axe du canon sont définis par les lois de la balistique et par les paramètres de tir, distance et vitesse de la cible, nature des projectiles, etc, de manière que les trajectoires de la cible et du projectile se rencontrent au point d'impact I. Les données numériques relatives au point de visée sont formées de deux suites de valeurs comprenant respectivement les premières valeurs des angles M et N, puis leurs incréments successifs, telles que:
M1, dM2, dM3, dM4 ...
N1, dN2, dN3, dN4 ...

Les conditions du tir durant l'exercice étant connues, les valeurs des angles M et N sont calculées à l'avance, puis enregistrées.

Toutes les données numériques sont enregistrées suivant des techniques connues utilisant le codage synchrone et des signaux de synchronisation standard.

Les images de cibles peuvent être obtenues à partir d'une maquette orientable et d'une caméra de télévision à focale variable. L'enregistrement est effectué au moyen d'un calculateur et d'un logiciel qui oriente la maquette et règle la focale selon des paramètres correspondant à la trajectoire voulue.

On montre dans la suite de la description comment les moyens propres à l'invention permettent au tireur et à l'instructeur de voir, le premier dans son viseur et le second sur l'écran du moniteur M02: la grille de visée (fig. 10), la cible (fig. 12), les traçantes (fig. 11), le point de visée, un indicateur Ic réservé à l'instructeur et lui indiquant de quelle direction va venir la cible au début de la séquence (fig. 13), ainsi que des lignes d'horizon (fig. 14).

Les coordonnées Xc et Yc de la cible dans le viseur (ou sur les écrans des moniteurs) résultent des mouvements de ga cible et du canon. Elles sont obtenues en fournissant aux moniteurs une synchronisation, en lignes et trames, décalée, par rapport à la synchronisation fixe fournie par le magnétoscope, proportionnellement aux différences d'angles A-G et E-B (fig. 15).

Les coordonnées Xp et Yp de chacune des traçantes comprises dans une rafale sont calculées, à partir du départ des projectiles correspondants, au moyen de la chute Ech (fig. 9) du projectile, donnée par une table, et de changements d'axes de coordonnées en fonction des angles A, E et F. Les impulsions de marquage de ces traçantes sont élaborées, trame par trame et ligne par ligne, en correspondance avec la synchronisation décalée.

Les coordonnées Xv et Yv du point de visée étant définies par rapport aux axes des écrans et à l'axe du canon, le point de visée est élaboré par un générateur de caractères en fonction de la synchronisation décalée.

De même un autre générateur de carctères élabore l'indicateur Ic de cible en fonction de la synchronisation décalée.

Chaque ligne d'horizon est obtenue à partir de données numériques de valeurs proportionnelles aux angles de site d'un grand nombre de points permettant de représenter une ligne d'apparence réelle. Ces données sont stockées dans des mémoires à des adresses dans un ordre identique à celui des points de la ligne d'horizon. Elles sont lues à chaque balayage de ligne, à partir de l'une d'entre elles choisie comme donnée initiale, et l'adresse de lecture est incrémentée par un signal d'horloge de fréquence multiple de la synchronisation fixe du magnétoscope.

Le mouvement de la ligne dans le viseur est obtenu en donnant à l'adresse de la donnée initiale une valeur proportionnelle à l'angle A, et en ajoutant au signal analogique résultant de la conversion des données numériques lues, un signal périodique au rythme du balayage de ligne, d'amplitude proportionnelle à l'angle E, et un signal 13, de même période, en dent de scie symétrique d'amplitude maximum proportionnelle à l'angle et telle que représentée en figure 17.

L'ensemble électronique EE comprend un certain nombre de sous-ensembles interconnectés selon le schéma de la figure 2.

Un calculateur numérique CN reçoit les signaux S2 et S3, provenant de la pédale de tir et des capteurs d'orientation, ainsi que des signaux S6 provenant du pupitre de commande PC. La fonction de ce calculateur sera décrite dans la suite du texte.

Un extracteur EDN de données numériques reçoit le signal S4, provenant du magnétoscope, et, suivant une technique courante, en extrait les données numériques G, B, M, N et Dc.

Un sous-ensemble SYF de synchronisation fixe extrait, également suivant une technique courante, les impulsions de synchronisation du signal S4, et élabore les signaux classiques de synchronisation et de suppression SL, ST, SUT, ainsi qu'un signal SH à 6,25 MHz.

Un sous-ensemble SYD de synchronisation décalée reçoit les signaux ST, SL, et SH, de synchronisation fixe, ainsi que les coordonnées Xc et Yc de la cible dans le viseur fournies par le calculateur. Il fournit des signaux de synchronisation décalée SLD, STD, SULD, et SUTD, dont de décalage est proportionnel aux coordonnées Xc et Yc. Les signaux de synchronisation décalée, en lignes et trames, sont obtenus, par exemple, à partir des impulsions de passage à zéro de deux compteurs à huit bits (non représentés). Le compteur de trames est préchargé par la coordonnée Yc à une fréquence moitié des tops de trames et compte à la fréquence des tops de lignes. Le compteur de lignes est préchargé par la coordonnée Xc à la fréquence des tops de lignes et compte à une fréquence de 12,5 MHz.

Un sous-ensemble SMD élabore, à partir des signaux SLD et STD, suivant une technique courante, le signal S7 de synchronisation mélangée et décalée, qui est fourni aux moniteurs M01 et M02.

Le générateur GSC de signal de cible, d'une part ne conserve du signal S4 que la partie analogique vidéo correspondant à la cible, et d'autre part compense en amplitude par un niveau de gris convenable, correspondant au fond de l'image, les parties du signal ainsi obtenu qui correspondant aux suppressions de trame et de ligne. Sur la figure 15, les bandes noires BS qui auraient été provoquées par ces suppressions sont marquées en pointillé. Le générateur GSC fournit ainsi le signal de cible SC.

Un générateur GH fournit un signal d'horizon H décrit ci-après.

Un générateur GT fournit un signal T de traçantes décrit ci-après.

Un générateur de caractères GV fournit le signal V de point de visée.

Un générateur de caractères GI fournit le signal LC de localisation de cible.

Deux mélangeurs M1 et M2 fournissent respectivement aux deux moniteurs M01 et M02 les signaux d'images S1 et S5. Chacun de ces signaux comprend: un signal d'horizon H, un signal de traçantes T, un signal de cible SC, et un signal V de point de visée. Ce dernier signal n'est présent dans le signal S1 que sur commande de l'instructeur. Le signal S5 comprend de plus un signal LC de localisation de cible..

Le calculateur numérique CN présente une structure classique comportant un microprocesseur microprogrammè à 16 bits, une horloge à 3 MHz, une mémoire de travail statique, à accès aléatoire, du type MOS, d'une capacité de 4 Kmots, une mémoir morte de programme de 6 Kmots environ, ainsi que les circuits d'interface nécessaires. Les calculs relatifs aux projectiles sont effectués au moyen: de tables pré-enregistrées, de tables de suivi de projectile, d'une table de suivi de rafale, d'une table de sortie de rafale, et d'un indicateur 1 mis à zéro après chaque rafale et à l'initialisation générale du fonctionnement.

Les tables pré-enregistrées comprennent:
-des tables trigonométriques donnant les valeurs des angles en fonction de celles des sinus et des cosinus et inversement;
-une table de dispersion contenant N groupes de deux valeurs aléatoires Ad et Ed corresondant respectivement aux N projectiles possibles dans une rafale;
-une table de chute donnant l'angle de chute Ech du projectile en fonction du temps;
-une table de distance donnant la distance du projectile en fonction du temps;
-une table de luminance donnant la luminance L de la traçante en fonction du temps.

La table de chute, la table de distance, et la table de luminance, sont formées à partir de données balistiques connues.

Le nombre des tables de suivi de projectiles est égal au nombre des projectiles tirés dans une rafale. Chacune d'elles comporte une case mémoire: pour chacun des paramètres du projectile (coordonnées Xp et Yp, distance Dp du projectile au tireur, luminance L, temps d'existence tp); pour un indicateur Ic donnant le rang d'apparition du projectile suivant le balayage vidéo de l'écran; pour un indicator Ip donnant le rang du projectile dans la rafale; et pour deux digits, DE et PDC, indiquant respectivement dans l'état 1 que Dp=Dc et que Dp Dc, De étant la distance de la cible au tireur.

La table de suivi de rafale est formée par l'ensemble des tables de suivi de projectiles, classées suivant l'indicateur Ic.

La table de sortie de rafale est formée à partir de la table de suivi de rafale, par une liste des mots définissant les traçantes dans l'image;
les traçantes étant considérées successivement dans l'ordre de leurs ordonnées Y croissantes, et pour une même ordonnée dans l'ordre de leurs abscisses X croissantes;
la première traçante de l'image étant définie par un premier mot contenant son ordonnée et par un second mot contenant son abscisse;
chaque traçante de plus petite abscisse sur les lignes suivant celle de la première traçante étant définie par un premier mot contenant la variation dY de son ordonné par rapport à l'ordonnée de la première traçante, et par un second mot contenant son abscisse;
chacune des autres traçantes étant définie par un mot contenant la variation dX de son abscisse par rapport à la traçante précédente sur la même ligne;
chaque mot contenant de plus un digit DY indiquant la présence dans ce mot, soit d'une ordonné (ou d'une variation d'ordonnée) et alors DY=₁, soit d'une abscisse (ou d'une variation d'abscisse) et alors DY=0;
chaque mot qui contient une abscisse (ou une variation d'abscisse) contenant de plus les données L, DE et PDC relative à la traçante considérée.

Le fonctionnement du calculateur CN se déroule suivant un programme comprenant quatre périodes successives de rangs P, P+1. P+2, et P+3, de durée 20ms, déclenchées par le signal SUT de suppression de trame.

Suivant un sous-programme d'interruption, l'amplitude du signal GYR est échantillonée à une période T' voisine de T/4, et les valeurs obtenus dA/dt=A' sont mémorisées.

Suivant un sous-programme SPGYR, à chaque période de range P et P+2, pur chacune des valeurs A', une valeur An est calculée par la relation: avec à l'initialisation:

Suivant un sous-programme SPAC, à chaque période de range P et P+2, la valeur échantillonnée du signal INCI est proportionnelle à sin E; la valeur de En est donnée par les tables trigonométriques qui fournissent ensuite les valeurs utiles de sin E et cos E; la valeur échantillonée du signal INC2 est divisée par cos E; l'arc sinus du quotient obtenu est égal à la valeur de l'angle F et les tables donnent les valeurs correspondantes de sin F et cos F; la valeur F est envoyée au générateur d'horizon GH; et les tables trigonométriques fournissent en outre les valeurs de sin A et de cos A à partir de Aₙ.

Suivant un sous-programme SPDF, à chaque période de range P et P+2, les incréments des angles E et A sont calculés d'après la relation: avec et

Suivant un sous-programme SPBE, à chaque période de range P, si l'indicateur est nul, les tables de suivi de projectile sont remises à zéro, et la table de dispersion est renouvelée; l'indicateur 1 est ensuite mis à 1.

Suivant un sous-programme SPBB, à chaque période de range P: l'indicateur IP est incrémenté si le niveau du signal S2 indique que le tireur appuie sur la pédale de tir et si la valeur N de l'indicateur Ip est inférieure à N max; une table de suivi est affectée au nouveau projectile ainsi pris en compte; la valeur de Ip est affectée à l'indicateur Ic de cette table; les valeurs Ed et Ad de la dispersion affectées dans la table de dispersion au rang N sont transférées respectivement dans les cases Xp et Yp; le temps tp est égale à 0.

Suivant un sous-programme SPBC, à chaque période de rang P ou P+2, les tables de suivi de projectile sont classés pour former la table de suivi de rafale, au moyen de l'indicateur Ic, dans l'ordre des Y croissants ouis, pour un même Y, dans l'ordre des X croissants.

Suivant un sous-programme SPBF, à chaque période de rang P ou P+2, le contenu de la table de suivi de rafale après transformation est transféré dans la table de sortie.

Suivant un sous-programme SPB, à chaque période de range P+1 ou P+3, les valeurs des chutes Ech des projectiles tirés sont cherchées en table, puis les sommes S(dE) et S(dA) sont effectuées depuis le départ de chaque projectile.

Suivant encore le sous-programme SPB, à chaue période de range P+1 ou P+3, dans chaque table de suivi de projectile; la valeur tp est incrémentée de 2T; et les valeurs DP, L, sont mises à jour au moyen des tables en fonction de tp; les calculs: et sont effectués et leurs résultats sont transférés respectivement dans la case Yp et dans la case Xp.

Suivant un sous-programme SPC, à chaque période de range P+1 ou P+3 et pour chaque table de suivi de projectile, la distance Dp est comparée à la distance Dc; si Dp=Dc, DE=₁; si Dp Dc, PDC=₁.

Suivant un sous-programme SPBF, à chaque période de range P+1 ou P+3 le contenu des cases Xp et des cases Yp est transformé par les relations:

Suivant un sous-programme SPI, à chaque période de rang P ou P+2, les coordonnées Xc et Yc de la cible, ainsi que celles du point de visée Xv et Yv, sont calculées suivant les relations:

Suivant un sous-programme SPC, à chaque période de range P+1 ou P+3, un signal CB, fourni par le générateur GT, est pris en compte par le calculateur, et la luminosité L de la traçante à l'origine du coup au but est annulée.

Suivant un sous-programme d'interruption, les données numériques G, B, N, M et Dc sont recherchées dans un registre tampon du circuit d'extraction EDN et elles sont mises dans une table du calculateur pour leur exploitation logicielle.

Suivant un sous-programme HORZ à chaque période de rang P ou P+2, le site de l'horizon dans le champ de visée est calculé suivant la relation: avec

Suivant le sous-programme HORZ la valeur Aₙ est fournie au générateur d'horizon GH.

Le générateur GH d'horizon, représenté sur la figure 3 fournit une signal H d'horizon qui permet d'obtenir dans cet exemple de réalisation deux lignes d'horizon. Pour cela le générateur GH comporte notamment deux chaînes identiques de circuits, qui comprennent chacune: une mémoire numérique (M1 et M2), un convertisseur (C1 et C2) numérique/analogique, un additionneur (AD1 et AD2) et un comparateur d'amplitude (CP1 et CP2).

Le générateur comprend, en outre:
-des circuits de lecture des mémoires qui comportent: une mémoire-tampon MT, un compteur CO et un circuit de commande CD;
-une porte P qui sélectionné, pour constituer le signal H, un signal LU d'amplitude déterminée correspondant à la brillance à donner, à chaque instant de balayage, aux écrans des moniteurs;
-un générateur de devers GD dont le signal de sortie en dent de scie de pente proportionnelle à l'angle F provoque une inclinaison correspondante des profils sur les écrans:
-deux générateurs DST et DSL de signaux en dent de scie, en trames et en lignes.

Une ligne d'horizon est déterminée par un ensemble de N données numériques Dᵢ à Dₙ, inversement proportionnelles par exemple, aux sites dans le viseur de canon des différents points formant cette ligne (fig. 16a). Les données numériques sont rangées dans une mémoire M à N adresses. Celles-ci sont fournies successivement par le compteur CO dont le comptage est provoqué par le signal SH de fréquence 6,25 MHz, soit 400 fois la fréquence de balayage de ligne. Le nombre d'adresses N étant fixé à 400, la lecture de toutes les données s'effectuer de manière répétitive à la fréquence du balayage de ligne (fig. 16b). La durée utile du balayage de ligne est inférieure à la période de balayage de ligne, et la ligne d'horizon est obtenue, à chaque balayage, par un nombre de données inférieur à 400. Ces données utiles correspondant à la suite des adresses telles que, par exemple: a, ... an ... a ... a_{f}. La lecture commence à l'adresse a et se terminé à l'adresse a_{f}. La lecture des adresses formant le reste du cycle et comprises entre a, et a_{d} se fait pendant la suppression de ligne.

Pour tenir compte de la rotation du canon en fonction de l'angle A, l'adresse initiale a varie proportionnellement à cette rotation dans la suit ordonnée des adresses de la mémoire.

De plus, la ligne d'horizon n'ayant aucune correspondance nécessaire avec un paysage réel et ne devant en donner qu'une illusion, l'adresse ai est simplement égalée, à une conversion près d'unités, à la valeur de l'angle A. Cette valeur est fournie par le calculateur, mise dans la mémoire tampon MT, et préchargée dans le compteur CO sur commande du circuit CD par les signaux 27 et 26 avant la première ligne de chaque trame.

La liaison 28 entre la mémoire-tampon MT et le compteur CO est telle que la valeur A soit transmise et préchargée modulo 400.

La suite des données numériques lues dans la mémoire M est transformée, par un convertisseur numérique/analogique C, en un signal périodique dont l'amplitude S représente à chaque période la ligne d'horizon cherchée (fig. 16c). A ce signal sont additonnés, dans un additionneur AD, deux signaux qui permettant de déplacer le profil dans les écrans en fonction des rotations du canon suivant les angles E et F. Il s'agit du signal 20 dont l'amplitude est proportionnelle à l'angle E et du signal 13 qui sera décrit plus loin. Le signal 6 fourni par l'additionneur AD, est comparé à un signal en dent de scie 12, dans un comparateur d'amplitude CP. Le comparateur CP fournit un signal 8 dont d'amplitude, durant chaque balayage de trame, est nulle tant que l'amplitude Si de la dent de scie de trame 12 est inférieure à l'amplitude S du signal 6, et présente une amplitude constante lorsqu'elle est inférieure (fig. 16d). Cette figure montre que le signal issu du comparateur provoque un marquage des écrans et une visualisation de deux zones de brillances différentes séparées par la ligne d'horizon cherchée. Le générateur d'horizon décrit dans cet exemple est prévu pour deux lignes et comporte deux comparateurs CP dont les signaux de sortie 8 sont appliqués à une porte P à commande numérique. Les niveau de ces deux signaux forment un code qui permet de désigner chacune des trois zones déterminée par les deux lignes (fig. 16e). Ces zones doivent présenter sur les écrans des luminances différentes. La porte P sélectionne en fonction des codes, et pour constituer le signal H, un des signaux LU, d'amplitude prédéterminée et correspondant à la luminance de la zone désignée. Trois signaux LU suffisent pour les quatre valeurs possibles du code. Ils sont fournis par des ponts potentiométriques. Le signal de devers 13 est fourni par le générateur GD, dont le schéma est représente en figure 4, à partir: du signal So transmettant la valeur de l'angle F, du signal de synchronisation de ligne décalée SLD, et d'un signal en dent de scie de ligne décalée 14.

Le signal 13 (figure 17) est déterminé de façon que son addition aux signaux 4 provoque sur les écrans une inclinaison égale à F des lignes d'horizon. Son élaboration tient compte des gains Gx et Gy des voies d'amplification "horizontale" et "verticale" des moniteurs, et de la tension Vx correspondant à la déviation horizontale maximum, Si l'angle F reste faible, le niveau Vy qui conduit à une inclinaison F sur les écrans, est:

La figure 17 montre ainsi comment le signal 13 est obtenu, à partir d'un signal de synchronisation de ligne décalée SLD, d'un signal en dent de scie de ligne 14, de la valeur F, et d'une tension Vc constante telle que Vc> |kF| . Deux signaux 21 et 22 en dent de scie, de polarités positive et négative, sont obtenus à partir du signal 14 et de deux multiplieurs MP et MN. MP (gain positif) reçoit la tension Vc et la dent de scie, et MN (gain négatif) reçoit la dent de scie et un signal Vc+kF obtenu d'un additionneur ADS, qui reçoit lui-même Vc et le signal F multiplié par k par un amplificateur A1. Ces deux signaux sont additionnés dans un additionneur AD2 qui fournit un signal 23 d'amplitude maximum kF. Ce signal doit être rendu symétrique par rapport au niveau zéro. Pour cela, son niveau maximum est mémorisé dans un circuit bloquer BL commandé par le signal SLD. Le signal 24 de sortie de ce circuit bloqueur est ensuite appliqué à un amplificateur A2, inverseur et de gain 1/2. Le signal 25 obtenu est additionné au signal 23 dans un additionneur AD3 qui fournit le signal 13 cherché.

En dehors des circuits d'interface faisant partie du calculateur CN, on a représenté sur la figure 5 ceux qui sont relatifs au générateur de traçantes GT.

Ils comprennent principalement un circuit CFA, classique dit "de file d'attente", un circuit décompteur DCT, un détecteur de zéro DZ, et une horloge H.

Le circuit CFA reçoit, durant chaque suppression de trame, l'ensemble des mots contenus dans la table de sortie de rafale, etfournit ensuite ces mots un à un pendant la durée de trame suivante.

Les chargements successifs du décompteur DCT, par les coordonnées fournies par le circuit CFA, sont déclenchés par des impulsions 1. Le décomptage du décompteur DCT est effectué, à travers une porte OU P17, soit par le signal SUL pour les coordonnées Y et dY, soit par une horloge H pour les coordonnées X et dX.

L'horloge H fournit un signal dont la fréquence est égale à N fois la fréquence de lignes, N étant le nombre de points visualisés sur une ligne, lorsqu'elle est déclenchée par le signal SUL et qu'elle n'est pas inhibée par un digit DY fournit par le registre R1.

Lorsque le détecteur de zéro DZ détecte, que le décomptage d'une coordonnée a été complètement effectué, il fournit un impulsion qui, après avoir traversé une porte OU P27, provoque: le chargement du décompteur DCT par la coordonnée suivante, le chargement d'un registre R1 par le digit DY et par les digits DE, PCD, et L dans le cas d'une coordonnée X ou dX, et l'appel du mot suivant dans le circuit CFA par l'entrée CS de celui-ci.

Les impulsions 1 sont également fournies au générateur de traçantes. Celles qui sont émises durant une ligne, et non pas durant une suppression de trame ou de ligne, et qui résultent donc du décomptage des coordonnées X et dX, déterminent, par des transformations ultérieures, les marquages des traçantes.

Le registre R1 et un registre R2 chargé à partir de R1 par 1 permettent aux circuits d'interface de conserver temporairement les digits DE, PDC, et L, et de ne les fournir qu'à partir du moment où l'impulsion I résultant du décomptage des coordonnées X ou dX a été émise.

Un circuit monostable M17 détecte le début du signal SUT et met à zéro une bascule B7, ainsi que le circuit CFA par zon entrée RAZ.

Un circuit de décodage CD, après avoir reçu et reconnu son adresse sur le bus d'adresses A ainsi qu'un signal de validation V, autorise le chargement du circuit CFA par les mots de la table de sortie qui se présentent alors successivement sur le bus de données D.

Une fois chargé le circuit CFA présente en sortie le premier mot de la table et provoque le basculement de la bascule B7 au moyen d'un signal P (prêt). Ce basculement déclenche un circuit monostable M27 qui fournit une première impulsion 1. Celle-ci provoque entre autres le chargement du décompteur par le premier mot de la table.

Le fonctionnement de ces circuits se poursuit jusqu'à épuisement des mots contenus dans le circuit CFA, et recommence pour la trame suivante après un nouveau chargement de ce dernier circuit.

Le générateur de traçantes GT, représenté sur la figure 6, reçoit les signaux I, DE, PDC, et L fournis par les circuits d'interface de la figure 5, ainsi que le signal SC fourni par le circuit GSC. Il fournit lui-même le signal TV aux deux mélangeurs M1 et M2 (figure 2), ainsi qu'un signal CB au calculateur CN. Il comprend principalement un convertisseur numérique-analogique classique CNA, qui reçoit la luminance L et fournit, sur commande d'une impulsion 13, l'impulsion TV, d'amplitude proportionnelle à la valeur L et de durée égale à celle de l'impulsion 13. Ce convertisseur peut être forcé, soit par le signal CB, qui impose une amplitude maximum pour l'impulsion TV, soit par un signal Ex, qui supprime l'impulsion TV. Un circuit CI, suivant un procédé classique en incrustation, transforme le signal de cible SC en un signal de clé CC.

En l'absence d'impact (DE-0 ou CC=0), l'impulsion 13 est constituée par une impulsion Il qui est fournie par un circuit monostable M1 déclenché par l'impulsion I et qui traverse une porte OU P1.

En cas d'impact (DE=₁ et CC=₁), la durée de l'impulsion 13 est augmentée. Celle-ci est alors formée grâce à la porte P1 par la combinaison de deux impulsions consécutives, l'impulsion 11 et une impulsion t2 fournie par un circuit monostable M2. Sa durée est égale à la somme de celles de ces deux impulsions. Le circuit M2 est déclenché par un signal fourni par une porte ET P4 et qui résulte de la présence simultanée de l'impulsion 11 et des signaux DE et CC.

De plus, en cas d'impact, le convertisseur CNA est forcé (luminance maximum), par un signal CB fourni par une porte ET P2, qui est commandée simultanément par l'impulsion 13 et par les signaux CC et DE. Ce signal CB est également envoyé au calculateur CN qui annule la luminosité de la traçante après le coup au but.

Lorsque la traçante est cachée par la cible (PDC=₁ et CC=₁), le convertisseur est inhibé par le signal Ex. Celui-ci est fourni par une porte ET P3 et résulte de la présence des signaux PDC et CC égaux simultanément à 1.

Le générateur de point de visée GV est réalisée suivant les techniques classiques des générateurs de symbole. Il reçoit les coordonnées Xv et Yv du point de visée et fournit le signal PV de point de visée.

## Revendications

1. Simulateur de tir au canon de petit calibre sur cibles simulées, destiné à être monté sur un canon muni d'un viseur et de commandes permettant de le pointer et de déclencher un tir fictif, du type comprenant:
-un ensemble de capteurs (CP) fixés sur le canon pour fournir des signaux déterminant l'orientation de ce canon;
-un capteur (T) fixé sur la commande de tir pour fournis un signal indiquant les tants de tir;
-un premier moniteur (M01) couplé au viseur (V) par des moyens optiques (C, M) pour introduire dans ce viseur l'image d'une cible simulée, une image de traçantes, une image de point de visée;
-un magnétoscope (MA) pour lire une bande magnétique sur laquelle est enregistré un signal vidéo représentant une cible située au centre des images et dont la grandeur et l'attitude évoluent en fonction d'une trajectoire simulée déterminée, et des données numériques enregistrées dans les intervalles de suppression trame du signal vidéo et représentant les coordonnées de la cible;
-un pupitre de commande (PC) comprenant un deuxième moniteur (M02) pour afficher la même image que le premier moniteur et un indicateur de cible, et des commandes pour sélectionner les modes de fonctionnement;
-un ensemble électronique (EE) pour recevoir les signaux des capteurs d'orientation (CP) et de tir (T), du magnétoscope (MA), et du pupitre de commande (PC), et pour élaborer des signaux représentant lesdites images et un signal de synchronisation mélangé à destination des deux moniteurs (M01, M02), caractérisé en ce que ledit ensemble électronique (EE) contient des moyens pour élaborer une image du sol représenté par des zones de luminance distincte dont les limites simulent des lignes d'horizon, que ledit premier moniteur (M01) introduit de plus dans le viseur lesdites lignes d'horizon, et en ce que les données numériques enregistrées sur la bande magnétique contiennent en outre les coordonnées du point de visée sur lequel le tireur doit amener la cible simulée par orientation du canon, l'ensemble électronique comportant des moyens pour engendrer, à partir desdites coordonnées, le signal d'image dudit point de visée.

2. Simulateur selon la revendication 1, caractérisé par le fait que chaque ligne d'horizon est obtenue à partir de données numériques de valeurs proportionnelles aux angles de site d'un grand nombre de points permettant de représenter une ligne d'apparence réelle et par le fait que lesdites données numériques sont stockées dans des mémoires (M1, M2) à des addresses disposés dans un ordre identique à celui des points de la ligne d'horizon.

3. Simulateur selon les revendications 1 ou 2, caractérisé en ce que l'ensemble électronique (EE) comprend:
-un calculateur numérique (CN) pour recevoir les signaux des capteurs d'orientation (CP) et de tir (T), les signaux de commande du pupitre de commande (PC, les données numériques, et des signaux de synchronisation fixe, et pour élaborer des signaux de décalage de l'image de cible et de génération de traçantes, d'horizon, de point de visée et de localisation;
-un extracteur de données numériques (EDN) pour extraire les données numériques du signal vidéo destinées au calculateur; -un sous-ensemble de synchronisation fixe (SYF) pour extraire les impulsions de synchronisation fixe du signal vidéo;
-un sous-ensemble de synchronisation décalée (SYD) pour générer, à partir des signaux de décalage de l'image de cible et des impulsions de synchronisation, des signaux de synchronisation décalée qui permettent de déplacer l'image de la cible sur les moniteurs en fonction de sa trajectoire simulée et de l'orientation du canon;
-un sous-ensemble de synchronisation mélangée (SMD) pour générer, à partir des signaux de synchronisation décalée, le signal de synchronisation mélangée destiné aux moniteurs et regroupant les impulsions de synchronisation trame et lignes;
-un générateur de signal de cible (GSC) pour supprimer dans le signal vidéo les intervalles de suppression trame et lignes et les remplacer par le niveau de gris du fond du signal vidéo;
-un générateur d'horizon (GH) pour élaborer, à partir du signal de génération d'horizon, un signal d'horizon;
-un générateur de tracantes (GT) pour élaborer, à partir du signal de génération de traçantes, un signal de traçantes;
-un générateur de point de visée (GV) pour élaborer, à partir du signal de génération de point de visée, un signal de visée;
-un générateur de localisation (GI) pour élaborer, à partir du signal de génération de localisation, un signal de localisation;
-un premier mélangeur (M1) pour recevoir les signaux de cible, d'horizon, de traçantes, et, par l'intermédiare d'une porte (P) ouverte par le calculateur, le signal de visée, et délivrer le signal d'image du premier moniteur (M01 );
-un deuxième mélangeur (M2) pour recevoir les signaux de cible, d'horizon, de traçantes, de visée, et de localisation, et délivrer le signal d'image du deuxième moniteur (M02).

4. Simulateur selon la revendication 3, caractérisé en ce que le générateur d'horizon (GH) comprend:
-une mémoire tampon (MT) pour recevoir du calculateur (CN) une adresse initiale correspondant à l'angle de rotation du canon;
-un compteur (CO) initialisé par le contenu de la mémoire tampon et comptant un signal dont la fréquence est égale au nombre N de points représentatifs d'une ligne d'une image;
-un circuit de commande pour recevoir les signaux de synchronisation décalée et commander le chargement de la mémoire tampon et l'initialisation du compteur avant la première de chaque trame;
-au moins une mémoire (M1) contenant les N valeurs des sites des N points représentant une ligne d'horizon, cette mémoire étant lue sous la commande du compteur (CO);
-au moins un convertisseur numérique/analogique (C1), pour convertir les valeurs numériques lues dans la mémoire (M1), en un signal analogique;
-des moyens (GD, DSL) pour générer à partir d'un signal de mesure de l'inclinaison de l'horizon
(F), et du signal de synchronisation ligne décalé (SLD), un signal de dévers en dent de scie symétrique (13) destiné à provoquer l'inclaison de la ligne d'horizon;
-au moins un additionneur (AD1) pour faire la somme du signal analogique du convertisseur numérique/analogique (AD1), du signal de dévers (13), et d'un signal de site (EH) destiné à décaler en hauteur la ligne d'horizon;
-un générateur de dent de scie (DST) à la frequence du signal de synchronisation de trame décalé (STD);
-au moins un comparateur (CP1) pour comparer les signaux de sortie de l'additionneur (AD1 ) et du générateur de dent de scie (DST), et délivrer un signal binaire indiquant le résultat de cette comparaison;
-une porte (P) pour sélectionner l'une au moins de deux sources de tension déterminées (LU) correspondant à deux luminances distinctes de l'écran, sous la commande du signal binaire du comarateur, et délivrer le signal d'horizon.

5. Simulateur selon la revendication 4, caractérisé en ce que les moyens de génération (GD, DSL) du signal de dévers comprennent:
-un générateur de tents de scie (DSC) à la fréquence du signal de synchronisation de ligne décalé (SLD);
-un premier multiplieur (MP1) pour multiplier cette dent de scie par une tension constante (Vc) et délivrer une dent de scie positive;
-un premier amplificateur (A1) pour multiplier par un coefficient déterminé (h) le signal de mesure de l'inclaison de l'horizon (F);
-un premier additionneur (AD5) pour additionner le signal de sortie du premier amplificateur et la tension constante (Vc);
-un deuxième multiplieur (MN) pour multiplier la dent de scie du générateur par le signal de sortie du premier additionneur, et délivrer une dent de scie négative;
-un deuxième additionneur (AD2) pour additionner les dents de scie positive et négative;
-un bloqueur (BL) pour mémoriser le niveau maximum du signal de sortie du deuxième additionneur;
-un deuxième amplificateur (A2) pour multiplier par un coefficient -1/2 le niveau mémorisé dans le bloqueur;
-un troisième additionneur (AD3) pour additionner les signaux de sortie du deuxième additionneur et du deuxième amplificateur et délivrer le signal de dévers (13).

6. Simulateur selon la revendication 3, caractérisé en ce qu'il comporte des circuits d'interface entre le calculateur numérique (CN) et le générateur de traçantes (GT), qui comprennent:
-un circuit de décodage (CD) relié au bus d'adresse et à une connexion de validation;
-un circuit de file d'attente (CFA) relié au bus de données et chargé par celui-ci sous la commande du circuit de décodage;
-une bascule (B7) positionnée par le circuit de file d'attente quand il est chargé;
-une monostable (M27) déclenchée par la bascule;
-une première porte OU (P27) connectée en entrée à la monostable et qui délivre des impulsions de chargement (I);
-un décompteur (DCT) chargé par le circuit de file d'attente sous la commande des impulsions de chargement;
-un détecteur de zéro (DZ) qui détecte la fin du décomptage et dont la sortie est reliée à une entrée de la première porte OU;
-un premier registre (R1) chargé par le circuit de file d'attente sous la commande des impulsions de chargement;
-un deuxième registre (R2) chargé par le premier registre sous la commande des impulsions de chargement et qui présente en sortie les données (DE, PCD, L) nécessaires à la commande du générateur de traçantes;
-une horloge (H) commandée par le signal de synchronisation de ligne décalé, ou inhibée par un signal provenant du premier registre;
-une deuxième porte OU (P17) recevant le signal de l'horloge et le signal de synchronisation de ligne décalé et commandant le décomptage du décompteur;
-une deuxième monostable (M17) déclenchée par le signal de synchronisation de trame décalé pour repositionner la bascule et remettre à zéro le circuit de file d'attente.

7. Simulateur selon la revendication 6, caractérisé en ce que le générateur de traçantes comprend:
-une première monostable (M1) déclenchée par les impulsions de chargement;
-un convertisseur d'incrustation (CI) qui reçoit le signal de cible et délivre un signal de clé;
-une première porte ET (P4) qui reçoit le signal de sortie de la première monostable, le signal de clé, et un signal d'impact (DE);
-une deuxième monostable (M2) déclenchée par la première porte ET;
-une porte OU (P1) connectée en sortie des deux monostables:
-une deuxième porte ET (P2) qui reçoit le signal de clé, le signal d'impact et le signal de sortie de la porte OU;
-une troisième porte ET (P3) qui reçoit le signal de clé et un signal d'occultation par la cible (PDC);
-un convertisseur numérique/analogique (CNA) qui reçoit un signal numérique de luminance de la traçante (L), est validé par le signal de sortie de la porte OU, est forcé au maximum par le signal de sortie de la deuxième porte ET, est inhibé par le signal de sortie de la troisième porte ET, et délivre le signal de traçante.

## Patentansprüche

1. Schießsimulator für Kleinkaliberkanonen und simulierte Ziele, der auf einer mit Visier und Steurmitteln zum Ausrichten der Kanone und Auslösen eines fiktiven Schusses versehenen Kanone montiert werden soll,
-mit einer Gruppe von auf der Kanone befestigten Sonden (CP), von denen die Ausrichtung der Kanone bestimmende Signale geliefert werden;
-mit einer auf den Schußsteuermitteln befestigten Sonde (T), die ein die Schußzeitpunkte angebendes Signal liefert;
-mit einem ersten Monitor (M01), der an das Visier (V) über optische Mittel (C, M) gekoppelt ist, um in das Visier das Bild eines simulierten Ziels, ein Bild von Leitlinien und ein Bild des anvisierten Punkts einzuführen;
-mit einem Magnetbandgerät (MA) zum Abtasten eines Magnetbands, auf dem ein Videosignal gespeichert ist, welches ein im Zentrum der Bilder liegendes Ziel zeigt, wobei die Größe und das Verhalten abhängig von einer bestimmten simulierten Flugbahn und der in die Bildaustastlücken des Videosignals eingefügten und die Koordinaten des Ziels darstellenden digitalen Daten verändert werden;
-mit einem Steuerpult (PC), das einen zweiten Monitor (M02) zur Darstellung desselben Bilds wie auf dem ersten Monitor und eines Zielanzeigers, sowie Steuermittel zur Auswahl der Betriebsarten aufweist;
-mit einer elektronischen Schaltung (EE) zum Empfang der Signale von den Ausrichtsonden (CP) und der Schußsonde (T), vom Magnetbandgerät (MA) und vom Steuerpult (PC), sowie zur Ausarbeitung der die Bilder darstellenden Signale sowie eines gemischten Synchronisationssignals für die beiden Monitoren (M01, M02), dadurch gekennzeichnet, daß die elektronische Schaltung (EE) Mittel zur Ausarbeitung eines Bilds des Bodens in Form von Zonen unterschiedlicher Helligkeit enthält, deren Grenzen Horizontlinien simulieren, daß der erste Monitor (M01) außerdem in das Visier die Horizontlinien einführt und daß die auf dem Magnetbandgerät gespeicherten digitalen Daten außerdem die Koordinaten des anvisierten Punktes enthalten, auf den der Schütze das simulierte Ziel durch Ausrichtung der Kanone bringen soll, wobei die elektronische Schaltung Mittel zur Erzeugung des signals des Bildes des anvisierten Punkts ausgehend von diesen Koordinaten besitzt.

2. Simulator nach Anspruch 1, dadurch gekennzeichnet, daß jede Horizontlinie von digitalen Daten abgeleitet wird, die zu den Azimutwinkeln einer großen Zahl von Punkten proportionale Werte bilden, mit denen eine tatsächlich erscheinende Linie dargestellt werden kann, und daß diese digitalen Daten in Speichern (M1, M2) an Adressen abgespeichert sind, die in derselben Reihenfolge wie die Punkte der Horizontlinie angeordnet sind.

3. Simulator nach den Ansprüchen 1 oder 2, dadurch gekennzeichnet, daß die elektronische Schaltung (EE) aufweist:
-einen Digitalrechner (CN), der die Signale von den Ausrichtsonden (CP) und der Schußsonde (T), die Steuersignale vom Steuerpult (PC), die digitalen Daten und feste Synchronisationsignale zugeführt erhält, und Signale zur Verschiebung des Bilds des Ziels und zur Erzeugung von Leitlinien, Horizontlinien, des Visierpunkts und Lokalisationssignale liefert;
-einen Entnahmekreis (EDN) zur Entnahme der für den Rechner bestimmten digitalen Daten aus dem Videosignal;
-eine Festsynchronisationsuntereinheit (SYF), um die festen Synchronisationssignale aus dem Videosignal zu entnehmen;
-eine Untereinheit für die verschobene Synchronisation (SYD), um ausgehend von den Signalen zur Verschiebung des Bilds des Ziels und den Synchronisationsimpulsen Signale einer verschobenen Synchronisation zu erzeugen, die eine Verschiebung des Bilds des Ziels auf den Monitoren abhängig von seiner simulierten Flugbahn und der Ausrichtung der Kanone zu ermöglichen;
-eine Untereinheit für die gemischte Synchronisation (SMD), um ausgehend von den verschobenen Synchronisationssignalen das Misch-Synchronisationssignal zu erzeugen, das für die Monitoren bestimmt ist und die Bild- und Zeilensynchronisationsimpulse zusammenfaßt;
-einen Zielsignalgenerator (GSC), um im Bildsignal die Bildaustastintervalle und Zeilensprungsintervalle zu unterdrücken und sie durch den Graupegel des Videosignals zu ersetzen;
-einen Horizontgenerator (GH), um ausgehend vom Horizonterzeugungssignal ein Horizontsignal zu bilden;
-einen Leitliniengenerator (GT), um ausgehend vom Leitlinienerzeugungssignal ein Leitliniensignal zu bilden:
-einen Visierpunktgenerator (GV), um ausgehend vom Visierpunkterzeugungssignal ein Visiersignal zu Bilden;
―einen Lokalisationsgenerator (GI), um ausgehend vom Lokalisationserzeugungssignal ein Lokalisationssignal zu bilden;
-einen ersten Mischer (M1), um das Zielsignal, das Horizontsignal, die Leitliniensignale und über ein vom Rechner geöffnetes Tor (P) das Visiersignal zu empfangen und das Bildsignal des ersten Monitors (M01) auszugeben;
einen zweiten Mischer (M2), um das Zielsignal, das Horizontsignal, die Leitliniensignale, das Visiersignal und das Lokalisationssignal zu empfangen und das Bildsignal des zweiten Monitors (M02) auszugeben.

4. Simulator nach Anspruch 3, dadurch gekennzeichnet, daß der Horizontgenerator (GH) aufweist:
-einen Pufferspeicher (MT), um von Rechner (CN) eine Ursprungadresse entsprechend dem Drehwinkel der Kanone zu empfangen;
―einen Zähler (CO), der mit dem Inhalt des Pufferspeichers, voreingestellt wird und ein Signal zählt, dessen Frequenz gleich einer Anzahl N von eine Zeile eines Bilds darstellenden Punkten gleicht;
―einen Steuerkreis, um die Signale der verschobenen Synchronisation zu empfangen und um das Laden des Pufferspeichers und die Voreinstellung des Zählers vor der ersten Zeile jedes Bildes zu steuern;
-mindestens einen Speicher (M1), der die N Azimutwerte der N eine Horizontlinie bildenden Punkte enthält und unter Steuerung durch den Zähler (CO) ausgelesen wird;
-mindestens einen Digital-Analog-Wandler (C1), um die aus dem Speicher (M1) ausgelesenen digitalen Werte in ein analoges Signal umzuwandeln;
-Mittel (GD, DSL), um ausgehend von einem gemessenen Signal betreffend die Neigung des Horizonts (F) und dem Signal (SLD) der verschobenen Zeilensynchronisations ein abfallendes symmetrisches Sägezahnsignal (13) zu erzeugen, das dazu bestimmt ist, die Neigung der Horizontlinie hervorzurufen;
-mindestens einen Addierer (AD1), um die Summe aus den analogen Ausgangssignal des Digital-Analog-Wandlers (AD1), des abfallenden Sägezahnsignals (13) und eines Azimutsignals (EH) zu bilden, das dazu bestimmt ist, die Horizontlinie in der Höhe zu verschieben;
-einen Sägezahngenerator (DST) mit der Frequenz des Signals der verschobenen Bildsynchronisations (STD);
-mindestens einen Komparator (CP1), um die Ausgangssignale des Addierers (AD1) mit denen des Sägezahngenerators (DST) zu vergleichen und ein binäres Signal zu liefern, das das Ergebnis dieses Vergleichs angibt;
-ein Tor (P), um mindestens eine von zwei bestimmten Spannungsquellen (LU) entsprechend zwei unterschiedlichen Helligkeitswerten des Bildschirms aufgrund der Steuerung durch das binäre Signal des Komparators auszuwählen und das Horizontsignal zu liefern.

5. Simulator nach Anspruch 4, dadurch gekennzeichnet, daß die Mittel (GD, DSL) zur Erzeugung des abfallenden Signals aufweisen:
―einen Sägezahngenerator (DSC), der mit der Frequenz des Signals der verschobenen Zeilensynchronisations (SLD) arbeitet;
-einen ersten Multiplizierer (MP1), um diesen Sägezahn mit einer konstanten Spannung (Vc) zu multiplizieren und einen positiven Sägezahn zu liefern;
-einen ersten Verstärker (A1), um das die Horizontneigung (F) messende Signal mit einem bestimmten Koeffizienten (h) zu multiplizieren;
-eine ersten Addierer (AD5), um das Ausgangssignal des ersten Verstärkers und die konstante Spannung (Vc) miteinander zu addieren;
-einen zweiten Multiplizierer (MN), um den Sägezahn des Generators mit dem Ausgangssignal des ersten Addierers zu multiplizieren und einen negativen Sägezahn zu liefern;
-einen zweiten Addierer (AD2), um den positiven und den negativen Sägezahn miteinander zu addieren;
-einen Blockierer (BL), um den höchsten Pegel des Ausgangssignals des zweiten Addierers zu speicher;
-einen zweiten Verstärker (A2), um den im Blockierer gespeicherten Pegel mit einem Koeffizienten -1/2 zu multiplizieren;
-einen dritten Addierer (AD3), um die Ausgangssignale des zweiten Addierers und des zweiten Verstärkers miteinander zu addieren und das abfallende Signal (13) zu liefern.

6. Simulator nach Anspruch 3, dadurch gekennzeichnet, daß er Schnittstellenkreise zwischen dem Digitalrechner (CN) und dem Leitliniengenerator (GT) aufweist, die enthalten;
-einen Dekodierkreis (CD), der an die Adressenschiene und an eine Aktivierverbindung angeschlossen ist;
-einen Warteschlangenkreis (CFA), der and die Datenschiene angeschlossen ist und von dieser unter Steuerung durch den Dekodierkreis geladen wird;
-eine Kippstufe (B7), die vom Warteschlangenkreis gesetzt wird, wenn er geladen ist;
―eine monostabile Kippstufe (M27), die von der Kippstufe ausgelöst wird;
-ein erste ODER-Tor (P27), das eingangsseitig an die monostabile Kippstufe angeschlossen ist und Ladeimpulse (I) liefert;
-einen Abwärtszähler (DCT), der vom Warteschlangenkreis unter Steuerung durch die Ladeimpulse geladen wird;
-einen Nulldetektor (DZ), der das Ende des Rückwärtszählens erfaßt und dessen Ausgang an einen Eingang des ersten ODER-Tors angeschlossen ist;
-ein erstes Register (R1), das vom Warteschlangenkreis unter Steuerung durch die Ladeimpulse geladen wird;
-ein zweites Register (R2), das vom ersten Register unter Steuerung durch die Ladeimpulse geladen wird und am Ausgang die für die Steuerung des Leitliniengenerators notwendigen Daten (DE, PDC, L) bereitstellt;
-einen Taktgeber (H), der vom verschobenen Zeilensynchronisationssignal gesteuert oder von einem von ersten Register kommenden Signal blockiert wird;
-ein zweites DER-Tor (P17), das das vom Taktgeber kommende Signal und das Signal der verschobenen Zeilensynchronisations empfängt und das Rückwärtszählen des Abwährtszählers steuert;
-eine zweite monostabile Kippstufe (M17), die vom Signal der verschobenen Bildsynchronisations ausgelöst wird, um die Kippstufe zurückzusetzen und den Warteschlangenkreis auf Null zu setzen.

7. Simulator nach Anspruch 6, dadurch gekennzeichnet, daß der Leitliniengenerator aufweist:
-eine erste monostabile Kippstufe (M1), die von den Ladeimpulsen ausgelöst wird,
-einen Überlagerungswandler (CI), der das Zielsignal empfängt und ein Schlüsselsignal ausgibt;
-ein erstes UND-Tor (P4), das das Ausgangssignal der ersten monostabilen Kippstufe, das Schlüsselsignal und ein Treffsignal (DE) emp- ,fängt;
-eine zweite monostabile Kippstufe (M2), die von dem ersten UND-Tor ausgelöst wird;
-ein ODER-Tor (P1), das an die Ausgänge der beiden monostabilen Kippstufen angeschlossen ist;
-ein zweites UND-Tor (P2), das das Schlüsselsignal, das Treffsignal und das Ausgangssignal des ODER-Tors empfängt;
-ein dritten UND-Tor (P3), das das Schlüsselsignal und ein Signal empfängt, das die Abdeckung durch das Ziel (PDC) angibt;
-einen Digital-Analog-Wandler (CNA), der ein digitales Signal betreffend die Helligkeit der Leitlinie (L) empfängt, durch das Ausgangssignal des ODER-Tors aktiviert wird, durch das Ausgangssignal des zweiten UND-Tors auf den Maximalwert gezwungen wird, durch das Ausgangssignal des dritten UND-Tors gesperrt wird und das Leitliniensignal liefert.

## Claims

1. Shooting simulator for a small calibre gun aiming at simulated targets, intended to be mounted on a gun supplied with a sighting device and with control means allowing to aim it and to relase an imaginary shot, comprising:
-a set of probes (CP) attached to the gum and capable of supplying signals for determining the orientation of this gun;
-a probe (T) attached to the shoot control means and able to supply a signal indicating the shooting instants;
-a first monitor (M01) coupled to the sighting device (V) by optical means (C, M), able to introduce into this sighting device the picture of a simulated target, a picture of tracing lines, a picture of the sighting point;
-a magnetic recorder (MA) able to read a magnetic tape on which is recorded a video signal representing a target which is situated in the centre of the pictures and the size and attitude of which are modified in accordance with a predetermined simulated trajectory, and digital data recorded in the video signal frame suppression interspaces and representing the coordinates of the target;
-a control panel (PC) including a second monitor (M02) in order to display the same picture as the first monitor and a target indicator, and control means for selecting the operating modes;
-an electronic assembly (EE) able to receive the signals from the orientation probes (CP) and the shooting instant probe (T), from the magnetic recorder (MA) and from the control panel (PC) and to establish signals representing said pictures and a mixed synchronization signal for the two monitors (M01, M02), characterized in that said electronic assembly (EE) contains means for establishing a picture of the ground represented by zones of distinct brightness, the limits of which simulate horizon lines, that said first monitor (MO1) further inserts into the sighting device said horizon lines, and that the digital data recorded on the magnetic tape further include the coordinates of the sighting point on which the shooter is called to bring the simulated target by proper orientation of the gun, the electronic assembly comprising means for generating the picture signal of said sighting point on the basis of said coordinates.

2. A simulator according to claim 1, characterized in that each horizon line is obtained on the basis of digital data relating to values which are proportional to the site angles of a large number of points allowing to represent a line of real appearance, and that said digital data are stored in memories (M1, M2) at addresses arranged in the same order as that of the points of the horizon line.

3. A simulator according to claim 1 or 2, characterized in that the electronic assembly (EE) includes:
-a digital computer (CN) able to receive the signals from the orientation probes (CP) and the shooting instant probe (T), the control signals from the control panel (PC), the digital data and fixed synchronization signals, and to establish signals relating to the shift of the target picture and to the generation of tracing lines, of horizon, of the sighting point and of the localization;
-an extractor (EDN) for extracting out of the video signal the digital data intended for use in the computer;
-a fixed synchronization sub-assembly (SYF) for extracting the fixed synchronization pulses from the video signal;
-a sub-assembly (SYD) for shifted synchronization, able to generate shifted synchronization signals on the basis of the signals relating to the shift of the target picture and of the synchronization pulses, these shifted synchronization signals allowing to displace the picture of the target on the monitors in accordance with its simulated trajectory and the gun orientation;
-a sub-assembly relating to a mixed synchronization (SMD) able to generate, on the basis of the shifted synchronization signals, the mixed synchronization signal intended for use in the monitors and combining the frame and line synchronization pulses;
-a target signal generator (GSC) for suppressing in the video signal the frame and line suppression intervals and for replacing them by the grey level of the video signal;
-a horizon generator (GH) able to establish a horizon signal on the basis of the horizon generation signal;
-a tracing line generator (GT) able to establish a tracing line signal on the basis of the tracing line generation signal;
-a sighting point generator (GV) able to establish a sighting signal on the basis of the sighting point generation signal;
-a localization generator (GI) able to establish a localization signal on the basis of the localization generation signal;
-a first mixer (M1) intended to receive the signals relating to the target, the horizon, the tracing line and, via a gate (P) which is enabled by the computer, the sighting signal, and to deliver the picture signal of the first monitor (mol);
-a second mixer (M2) for receiving the signals relating to the target, the horizon, the tracing lines, the sighting and the localization and delivering the picture signal of the second monitor (M02).

4. A simulator according to claim 3, characterized in that the horizon generator (GH) comprises:
-a buffer memory (MT) intended to receive from the computer (CN) a starting address corresponding to the angle of rotation of the gun;
-a counter (CO) set by the content of the buffer memory and counting a signal, the frequency of which equals the number N of points representing a line of a picture;
-a control circuit intended to receive the shifted synchronization signals and to control the loading of the buffer memory and the setting of the counter prior to the first line of each frame;
-at least one memory (M1) containing the N site values of the N points representing a horizon line, this memory being scanned under the control of the counter (CO);
-at least one digital/analog converter (C1) made to convert the digital values read from the memory (M1), into an analog signal;
-means (GD, DSL) for generating, on the basis of a measurement signal relating to the slope of the horizon (F) and of the shifted line synchronization signal (SLD), a decreasing symmetric sawtooth signal (13) intended to cause the horizon line to slope;
-at least one adder (AD1) able to add the output signal of the digital/analog converter (AD1), of the decreasing sawtooth signal (13) and of a site signal (EH) intended to modify the height of the horizon line;
-a sawtooth generator (DST) operating at the frequency of the shifted frame synchronization signal (STD);
-at least one comparator (CP1) able to compare the output signals of the adder (AD1) and of the sawtooth generator (DST) and to supply a binary signal in accordance with the result of this comparison;
-a gate (P) able to select one at least of two predetermined voltage sources (LU) corresponding to two distinct brightness values of the screen, under the control of the binary output signal of the comparator, and to supply the horizon signal.

5. A simulator according to claim 4, characterized in that the means (GD, DSL) for generating the sloping sawtooth signal comprise:
-a sawtooth generator (DSC) operating at the frequency of the shifted line synchronization signal (SLD);
-a first multiplier (MP1) for multiplying this sawtooth by a constant voltage (Vc) and supplying a positive sawtooth;
-a first amplifier (A1) able to multiply the measurement signal of the horizon sloping (F) by a predetermined factor (h);
-a first adder (AD5) for adding the output signal of the first amplifier and the constant voltage (Vc);
-a second multiplier (MN) for multiplying the sawtooth of the generator by the output signal of the first adder and for supplying a negative sawtooth;
-a second adder (AD2) for adding the positive and negative sawteeth;
-a locking circuit (BL) for storing the highest level in the output signal of the second adder;
-a second amplifier (A2) for multiplying by a factor -1/2 the level stored in the locking device;
-a third adder (AD3) for adding the output signals of the second adder and of the second amplifier and for supplying the decreasing signal (13).

6. A simulator according to claim-3, characterized in that it comprises interface circuits between the digital computer (CN) and the tracing line generator (GT), which circuits comprise:
-a decoding circuit (CD) connected to the address bus and to a validation connection;
-a waiting queue circuit (CFA) connected to the data bus and loaded by the latter under the control of the decoding circuit;
-a flip-flop (B7) set by the waiting queue circuit if it is loaded;
-a monostable flip-flop (M27) activated by the flip-flop;
-a first OR gate (P27) whose inputs are connected to the monostable flip-flop and which delivers loading pulses (I);
-a decrementing counter (DCT) loaded by the waiting queue circuit under the control of the loading pulses;
-a zero detector (DZ) which detects the end of the counting and the output of which is connected to an input of the first OR gate;
-a first register (R1) loaded by the waiting queue circuit under the control of the loading pulses;
-a second register (R2) loaded by the first register under the control of the loading pulses, this register presenting at its output the data (DE, PDC, L) necessary for the control of the tracing line generator;
-a clock unit (H) controlled by the shifted line synchronization signal or locked by a signal issuing from the first register;
-a second OR gate (P17) receiving the clock signal and the shifted line synchronization signal and controlling the decrementation of the decrementing counter;
-a second monostable flip-flop (M17) activated by the shifter frame synchronization signal for resetting the flip-flop and for resetting to zero the waiting queue circuit.

7. A simulator according to claim 6, characterized in that the tracing line generator comprises:
-a first monostable flip-flop (M1) activated by the loading pulses;
-an incrustation converter (CI) receiving the target signal and delivering a key signal;
-a first AND gate (P4) receiving the output signal of the first monostable flip-flop, the key signal and an impact signal (DE);
-a second monostable flip-flop (M2) activated by the first AND gate;
-an OR gate (P1) connected to the output of the two monostable flip-flops;
-a second AND gate (P2) receiving the key signal, the impact signal and the output signal of the OR gate;
-a third AND gate (P3) receiving the key signal and a signal of occultation by the target (PDC);
-a digital/analog converter (CNA) receiving a digital signal relating to the brightness of the tracing line (L), activated by the output signal of the OR gate, set to the maximum value by the output signal of the second AND gate, and locked by the output signal of the third AND gate, and supplying the tracing line signal.
